# FASCICULE DE BREVET EUROPEEN

(11) **EP 1 729 185 B1**
(45) Date de publication et mention de la délivrance du brevet: **15.08.2012**
(21) Numéro de dépôt: 05104810.6
(22) Date de dépôt: 02.06.2005
(51) Int. Cl.: G04B 19/24

(54) **Pièce d'horlogerie munie d'un dispositif d'affichage du rang de la semaine dans l'année en cours**
Uhr mit einer Vorrichtung zur Anzeige des Wochenranges im aktuellen Jahr
Timepiece with a device for the display of the rank of the week in the current year

(43) Date de publication de la demande: 06.12.2006
(73) Titulaire: Blancpain SA., 1348 Le Brassus (CH)
(72) Inventeur: Rochat, Marco, 1348, Le Brassus (CH)
(74) Mandataire: Ravenel, Thierry Gérard Louis

(56) Documents cités:
- EP-A- 0 366 610
- CH-A- 677 307
- CH-A- 678 253
- CH-A- 682 284
- DE-U1- 29 822 970

## Description

L'invention concerne une pièce d'horlogerie munie d'un dispositif d'affichage du rang de la semaine dans l'année en cours.

L'invention concerne plus particulièrement une pièce d'horlogerie comportant un mécanisme de semaine qui commande un organe d'affichage du rang de la semaine dans l'année et qui est commandé mécaniquement par un mouvement horloger.

Une pièce d'horlogerie de ce type est décrite, par exemple, dans le document EP 0 366 610. Ce document décrit et représente une montre munie d'une aiguille qui indique le rang de la semaine dans l'année en cours.

Selon un premier mode de réalisation, l'aiguille est prévue pour fonctionner sur un cycle de 52 semaines de sorte que, lorsque l'année en cours comporte 53 semaines, il est nécessaire d'intervenir manuellement sur les moyens d'entraînement de l'aiguille, à la fin de l'année, pour corriger l'indication qui se décale d'une semaine.

Selon un second mode de réalisation, l'aiguille est prévue pour fonctionner sur un cycle de 53 semaines de sorte que, lorsque l'année en cours comporte 52 semaines, il est nécessaire d'effectuer une correction manuelle similaire à celle mentionnée précédemment.

Ce système n'est pas complètement satisfaisant car l'utilisateur peut facilement oublier d'effectuer la correction en début d'année, ce qui provoque un décalage dans le rang de la semaine indiqué par l'aiguille. L'utilisateur ne possède aucun moyen pour prendre connaissance de ce décalage, excepté en comparant l'affichage de la montre avec un calendrier.

De plus, lorsque la pièce d'horlogerie fonctionne sur un cycle de 52 semaines, il n'est pas prévu de graduation indiquant la 53^{ème} semaine de sorte que, pendant la 53^{ème} semaine, l'indication donnée par l'aiguille sera erronée.

L'invention vise à remédier à ces inconvénients.

Dans ce but, l'invention propose une pièce d'horlogerie comportant un mécanisme de semaine qui commande un organe d'affichage du rang de la semaine dans l'année et qui est commandé mécaniquement par un mouvement horloger, caractérisée en ce qu'elle comporte un dispositif de sélection du nombre total de semaines dans une année, dispositif qui commande le mécanisme de semaine de manière que l'organe d'affichage du rang de la semaine effectue sélectivement soit un cycle de cinquante-deux semaines, soit un cycle de cinquante-trois semaines.

Selon d'autres caractéristiques de l'invention :
- le dispositif de sélection comporte un organe d'affichage auxiliaire qui affiche le nombre total de semaines sélectionné ;
- le dispositif de sélection comporte un moyen de commande externe qui permet de sélectionner manuellement le nombre total de semaines ;
- le mécanisme de semaine est entraîné par un organe d'actionnement rotatif qui effectue une rotation complète en sept jours et qui provoque le pivotement d'une roue de semaine portant l'organe d'affichage du rang de la semaine d'un pas par semaine, via un engrenage différentiel, et le mécanisme de semaine comprend un mécanisme de gestion du saut de fin d'année qui coopère avec l'engrenage différentiel pour provoquer le pivotement de la roue de semaine d'un pas supplémentaire à la fin de la cinquante-deuxième semaine, lorsque le nombre total de semaines sélectionné est cinquante-deux.
- le mécanisme de gestion du saut de fin d'année comporte une came qui effectue une rotation complète en cinquante-trois semaines et qui coopère, par sa surface de commande, avec un galet porté par un sautoir de semaine, de manière que le sautoir de semaine bascule une fois par an vers une goupille excentrée portée par une roue liée en rotation à la roue de semaine, via l'engrenage différentiel, et le dispositif de sélection commande le déphasage angulaire entre la came et la goupille de manière que :
   * lorsque le nombre total de semaines sélectionné est cinquante-deux, le basculement du sautoir de semaine intervienne à la fin de la cinquante-deuxième semaine et pousse la goupille d'un pas angulaire pour provoquer le pivotement de la roue de semaine d'un pas supplémentaire, et
   * lorsque le nombre total de semaines sélectionné est cinquante-trois, le basculement du sautoir de semaine intervienne à la fin de la cinquante-troisième semaine, sans pousser la goupille.
- le dispositif de sélection comporte un élément d'engrenage de sélection qui pivote entre deux positions angulaires correspondant respectivement à une année de cinquante-deux semaines et à une année de cinquante-trois semaines, et qui engrène avec une portion dentée de l'engrenage différentiel pour commander le déphasage angulaire entre la came et la goupille;
- l'élément d'engrenage de sélection entraîne un pignon de sélection qui porte l'organe d'affichage auxiliaire ;
- l'organe d'actionnement rotatif qui effectue une rotation complète en une semaine est porté par une étoile des jours à sept dents entraînée à rotation par le mouvement horloger à raison d'une dent par jour.

D'autres caractéristiques et avantages de la présente invention apparaîtront plus clairement à la lecture de la description détaillée qui suit, faite en référence aux dessins annexés donnés à titre d'exemple non limitatifs et dans lesquels :
- la figure 1 est une vue de dessus qui représente schématiquement une pièce d'horlogerie pourvue d'un dispositif de sélection du nombre total de semaines dans une année, conforme aux enseignements de l'invention ;
- la figure 2 est une vue par transparence qui représente schématiquement la pièce d'horlogerie de la figure 1 lorsque le nombre total de semaines sélectionné par le dispositif de sélection est cinquante-trois.

Dans la suite de la description, on utilisera à titre non limitatif des sens de rotation horaire et anti-horaire correspondant à l'orientation des figures.

Sur les figures 1 et 2, on a représenté une pièce d'horlogerie 10 qui comporte des moyens d'affichage 12 du rang R de la semaine dans l'année en cours et qui est réalisée conformément aux enseignements de l'invention.

La pièce d'horlogerie 10 est constituée ici par une montre comportant un mouvement horloger 14 mécanique et un cadran 16 d'affichage analogique.

Selon le mode de réalisation représenté ici, les moyens d'affichage 12 du rang R de la semaine sont constitués par cinquante-trois graduations 18, qui sont réparties angulairement sur le pourtour circulaire du bord périphérique du cadran 16, et par une aiguille de semaine 20, dont l'axe de rotation est situé au centre du cadran 16.

Le mouvement horloger 14 comporte un mécanisme de semaine 22 qui commande les déplacements de l'aiguille de semaine 20 autour de son axe.

Conformément aux enseignements de l'invention, la pièce d'horlogerie 10 est munie d'un dispositif de sélection 76 du nombre total de semaines N dans une année. Ce dispositif de sélection 76 est prévu pour commander le mécanisme de semaine 22 de manière que l'aiguille de semaine 20 effectue sélectivement, soit un cycle de cinquante-deux semaines, soit un cycle de cinquante-trois semaines.

Selon le mode de réalisation représenté ici, le dispositif de sélection 76 comporte un moyen de commande externe 78 tel qu'un bouton poussoir, qui permet de sélectionner manuellement le nombre total de semaines N dans l'année en cours, et un moyen d'affichage auxiliaire 80 qui affiche le nombre N sélectionné.

Le moyen d'affichage auxiliaire 80 comporte ici une aiguille de sélection 82 qui pivote entre deux positions angulaires indiquant respectivement le chiffre « 53 » et le chiffre « 52 ».

On décrit maintenant un mode de réalisation avantageux d'un mécanisme de semaine 22 équipé du dispositif de sélection 76 selon l'invention.

Selon le mode de réalisation représenté, le mouvement horloger 14 comporte un mécanisme d'affichage 24 du jour de la semaine. Ce mécanisme d'affichage 24 comporte une étoile des jours 26 à sept dents qui porte un disque 28 indicateur des jours et qui est entraînée en rotation dans le sens horaire par le mouvement horloger 14 à raison d'une dent par jour.

Sur la figure 1, on a représenté schématiquement sur le cadran 16 la fenêtre d'affichage 29 correspondant au disque 28 indicateur des jours.

L'étoile des jours 26 est positionnée par un sautoir 30. Elle 26 porte aussi un doigt entraîneur des semaines 32.

Chaque début de semaine, lors du passage de dimanche à lundi, le doigt entraîneur des semaines 32 actionne le mécanisme de semaine 22 de manière qu'il affiche le rang R de la semaine en cours. L'entraînement du mécanisme de semaine 22 par le doigt 32 se fait via un pignon entraîneur 34 et un renvoi entraîneur 36 maintenu en position par un sautoir 38. Le renvoi entraîneur 36 est solidaire en rotation d'une roue intermédiaire 40.

La roue intermédiaire 40 entraîne une roue de gestion des semaines 42 sur laquelle est fixée une came 44. Cette came 44 est prévue pour commander la position d'un sautoir de semaine 46. A cet effet, la came 44 comporte une surface de commande 45 en forme de spirale, c'est-à-dire en forme de disque de rayon progressivement croissant, ici dans le sens horaire. La surface de commande 45 coopère avec un galet 48 fixé sur le sautoir de semaine 46.

La course du sautoir de semaine 46 est réglée et limitée par un excentrique 50.

Le mécanisme de semaine 22 est pourvu d'un engrenage différentiel 52 qui est composé d'un mobile de sortie 54, comprenant une roue de sortie 56 et un pignon de sortie 58, d'une couronne d'entrée 60 à denture externe, de deux satellites 62, 64, et d'une couronne d'appui 66 à denture interne.

Les satellites 62, 64 sont portés par la couronne d'entrée 60 et ils engrènent, d'une part, avec la denture interne de la couronne d'appui 66 et, d'autre part, avec le pignon de sortie 58.

La roue intermédiaire 40 engrène avec la roue de sortie 56, ce qui provoque la rotation de la couronne d'entrée 60, via les satellites 62, 64, la couronne d'appui 66 étant immobilisée.

La couronne d'entrée 60 entraîne une roue de semaine 68 d'un pas par semaine. La roue de semaine 68 est positionnée par un sautoir 70 et elle porte l'aiguille de semaine 20.

La couronne d'entrée 60 entraîne aussi une roue de gestion de saut de fin d'année 72 qui porte une goupille 74 et qui est coaxiale à la roue de gestion des semaines 42.

L'ensemble formé par la roue de gestion des semaines 42, par la came 44, par le sautoir de semaine 46 et par la roue de gestion de saut de fin d'année 72 constitue un mécanisme de saut de fin d'année 75.

Le dispositif de sélection 76 comporte un râteau de sélection 84 qui engrène avec une portion dentée externe 86 de la couronne d'appui 66 de l'engrenage différentiel 52.

Le râteau de sélection 84 est monté à pivotement entre deux positions angulaires indexées correspondant respectivement aux deux valeurs possibles du nombre total de semaines N. Le pivotement du râteau de sélection 84 est commandé par le moyen de commande externe 78 via une roue à colonnes 88 positionnée de manière classique par ce moyen de commande 78.

Le râteau de sélection 84 engrène avec un pignon de sélection 90 qui porte l'aiguille de sélection 82. Chaque position angulaire indexée du râteau de sélection 84 correspond à une position angulaire indexée de l'aiguille de sélection 82 qui affiche alors le nombre total de semaines N sélectionné.

De préférence, le pignon de sélection 90 est pourvu d'un ressort spiral 92 qui permet de compenser les jeux d'engrenages pour éviter des mouvements parasites de l'aiguille de sélection 82.

En cours d'année, l'affichage du rang R de la semaine s'effectue de la manière suivante.

Chaque début de semaine, lors du passage de dimanche à lundi, le doigt entraîneur des semaines 32 entraîne le renvoi entraîneur 36 via le pignon entraîneur 34. La rotation du renvoi entraîneur 36 dans le sens horaire provoque la rotation de la roue de sortie 56 via la roue intermédiaire 40. La rotation de la roue de sortie 56 dans le sens anti-horaire entraîne la rotation de la couronne d'entrée 60 dans le sens anti-horaire, via les satellites 62, 64, la couronne d'appui 66 étant immobilisée dans une position angulaire déterminée par la position angulaire du râteau de sélection 84.

La rotation de la couronne d'entrée 60 entraîne alors la rotation de la roue de semaine 68 dans le sens horaire d'un pas, ce qui provoque le pivotement de l'aiguille de semaine 20 d'un pas. L'aiguille de semaine 20 indique alors le rang R de la nouvelle semaine.

En parallèle au déplacement de l'aiguille de semaine 20 d'un pas, la rotation de la couronne d'entrée 60 entraîne la roue de gestion de saut de fin d'année 72 d'un pas dans le sens horaire, ce qui provoque un déplacement équivalent de la goupille 74.

On note que le rapport de démultiplication entre la couronne d'entrée 60 et la roue de semaine 68, et entre la couronne d'entrée 60 et la roue de gestion de saut de fin d'année 72, est égal à un.

De plus, toujours en parallèle au déplacement de l'aiguille de semaine 20 d'un pas, la rotation de la roue intermédiaire 40 entraîne la roue de gestion des semaines 42 dans le sens anti-horaire, ce qui provoque un pivotement équivalent de la came 44 dans le sens anti-horaire.

Pendant le pivotement de la came 44, le galet 48 coopère avec la surface de commande 45 pour provoquer un basculement du sautoir de semaine 46 vers l'extérieur.

On décrit maintenant le fonctionnement du mécanisme de semaine 22 lorsque le nombre total de semaines N sélectionné est « 53 », ce qui correspond à la configuration représentée sur la figure 2.

Chaque fin de cinquante-troisième semaine, le galet 48 du sautoir de semaine 46 arrive au bout de la came 44, là où la surface de commande 45 forme une encoche, ce qui provoque le basculement du sautoir de semaine 46 vers l'intérieur.

Comme le nombre total de semaines N sélectionné est cinquante-trois, la position angulaire de la goupille 74, par rapport à la position angulaire de la came 44, est telle que le sautoir de semaine 46 ne pousse pas la goupille 74 lorsqu'il bascule, donc il ne lui impose pas de déplacement supplémentaire. En effet, en même temps que le sautoir de semaine 46 bascule vers l'intérieur, la goupille 74 pivote dans le sens horaire avec la roue de saut de fin d'année 72, en s'éloignant d'une extrémité dite d'actionnement 94 du sautoir de semaine 46.

A la fin du saut de semaine, depuis la cinquante-troisième semaine jusqu'à la première semaine, le sautoir de semaine 46 et la goupille 74 sont dans une configuration initiale de début d'année, illustrée par la figure 2, dans laquelle l'extrémité d'actionnement 94 est sensiblement adjacente à la goupille 74 et le galet 48 est sensiblement adjacent à la surface de commande 45 de la came 44.

On décrit maintenant le fonctionnement du mécanisme de semaine 22 lorsque le nombre total de semaines N sélectionné est « 52 ».

Pour sélectionner le nombre total de semaines cinquante-deux, le moyen de commande 78 est actionné ce qui provoque un pivotement du râteau de sélection 84, ici dans le sens anti-horaire.

Le râteau de sélection 84 entraîne la couronne d'appui 66 dans le sens horaire ce qui provoque, par l'intermédiaire des satellites 62, 64, un pivotement du pignon de sortie 58 dans le sens anti-horaire, la couronne d'entrée 60 étant maintenue fixe par la roue de semaine 68 qui est bloquée en rotation par son sautoir 70.

Le pivotement du pignon de sortie 58 entraîne un pivotement de la roue intermédiaire 40 dans le sens horaire, via la roue de sortie 56.

Le pivotement de la roue intermédiaire 40 entraîne la roue de gestion des semaines 42 dans le sens anti-horaire, ce qui décale la came 44 d'un cinquante-troisième de tour dans le sens anti-horaire. Le galet 48 du sautoir de semaine 46 arrivera alors au sommet de la came 44 une semaine plus tôt, donc à la fin de la cinquante-deuxième semaine.

Ainsi, à la fin de la cinquante-deuxième semaine, le sautoir de semaine 46 bascule vers l'intérieur, de la même manière que décrit précédemment. Toutefois, comme la came 44 possède une semaine d'avance, la goupille 74 se trouve en vis-à-vis de la surface d'actionnement 94 du sautoir de semaine 46. Le sautoir de semaine 46 pousse alors la goupille 74 dans le sens horaire, ce qui entraîne la couronne d'entrée 60 dans le sens anti-horaire, via la roue de gestion de saut de fin d'année 72. La couronne d'entrée 60 entraîne alors la roue de semaine 68 dans le sens horaire, jusqu'à ce que l'aiguille de semaine 20 atteigne la graduation de la première semaine.

Le pas provoqué par le sautoir de semaine 46 vient s'ajouter au pas hebdomadaire produit par le pivotement de l'étoile des jours 26. Par conséquent, à la fin de la cinquante-deuxième semaine, l'aiguille de semaine 20 pivote de deux pas, depuis la graduation « 52 » jusqu'à la graduation « 01 ».

A la fin du passage de la cinquante-deuxième semaine à la première semaine, le mécanisme de semaine 22 se trouve de nouveau dans une configuration initiale de début d'année, similaire à celle de la figure 2, mais la came 44 possède toujours un pas d'avance puisque le nombre total de semaines N sélectionné est encore cinquante-deux.

Tant que le râteau de sélection 84 occupe la position angulaire correspondant à une année à cinquante-deux semaines, le saut de fin d'année est effectué de la manière décrite précédemment, avec l'aiguille de semaine 20 qui passe en deux pas de la graduation « 52 » à la graduation « 01 ».

## Revendications

1. Pièce d'horlogerie (10) comportant un mécanisme de semaine (22) qui commande un organe d'affichage (20) du rang (R) de la semaine dans l'année et qui est commandé mécaniquement par un mouvement horloger (14),
**caractérisée en ce qu'**elle comporte un dispositif de sélection (76) du nombre total de semaines (N) dans une année, qui commande le mécanisme de semaine (22) de manière que l'organe d'affichage (20) du rang de la semaine effectue sélectivement, soit un cycle de cinquante-deux semaines, soit un cycle de cinquante-trois semaines.

2. Pièce d'horlogerie (10) selon la revendication précédente, **caractérisée en ce que** le dispositif de sélection (76) comporte un organe d'affichage auxiliaire (82) qui affiche le nombre total de semaines (N) sélectionné.

3. Pièce d'horlogerie (10) selon l'une quelconque des revendications précédentes, **caractérisée en ce que** le dispositif de sélection (76) comporte un moyen de commande externe (78) qui permet de sélectionner manuellement le nombre total de semaines (N).

4. Pièce d'horlogerie (10) selon l'une quelconque des revendications précédentes, **caractérisée en ce que** le mécanisme de semaine (22) est entraîné par un organe d'actionnement rotatif (32) agencé pour effectuer une rotation complète en sept jours et qui provoque le pivotement d'une roue de semaine (68) portant l'organe d'affichage (20) du rang (R) de la semaine d'un pas par semaine, via un engrenage différentiel (52), et **en ce que** le mécanisme de semaine (22) comprend un mécanisme de gestion du saut de fin d'année (75) agencé pour coopérer avec l'engrenage différentiel (52) pour provoquer le pivotement de la roue de semaine (68) d'un pas supplémentaire à la fin de la cinquante-deuxième semaine, lorsque le nombre total de semaines (N) sélectionné est cinquante-deux.

5. Pièce d'horlogerie (10) selon la revendication précédente, **caractérisée en ce que** le mécanisme de gestion du saut de fin d'année (75) comporte une came (44) qui effectue une rotation complète en cinquante-trois semaines et agencée pour coopérer, par sa surface de commande (45), avec un galet (48) porté par un sautoir de semaine (46), de manière que le sautoir de semaine (46) bascule une fois par an vers une goupille (74) excentrée portée par une roue (72) liée en rotation à la roue de semaine (68), via l'engrenage différentiel (52), et **en ce que** le dispositif de sélection (76) commande le déphasage angulaire entre la came (44) et la goupille (74) de manière que :
- lorsque le nombre total de semaines (N) sélectionné est cinquante-deux, le basculement du sautoir de semaine (46) intervienne à la fin de la cinquante-deuxième semaine et pousse la goupille (74) d'un pas angulaire pour provoquer le pivotement de la roue de semaine (68) d'un pas supplémentaire, et
- lorsque le nombre total de semaines (N) sélectionné est cinquante-trois, le basculement du sautoir de semaine (46) intervienne à la fin de la cinquante-troisième semaine, sans pousser la goupille (74).

6. Pièce d'horlogerie (10) selon la revendication précédente, **caractérisée en ce que** le dispositif de sélection (76) comporte un élément d'engrenage de sélection (84) agencé pour pivoter entre deux positions angulaires correspondant respectivement à une année de cinquante-deux semaines et à une année de cinquante-trois semaines, et qui engrène avec une portion dentée (86) de l'engrenage différentiel (52) pour commander le déphasage angulaire entre la came (44) et la goupille (74).

7. Pièce d'horlogerie (10) selon la revendication précédente prise en combinaison avec la revendication 2, **caractérisée en ce que** l'élément d'engrenage de sélection (84) entraîne un pignon de sélection (90) qui porte l'organe d'affichage auxiliaire (82).

8. Pièce d'horlogerie (10) selon l'une quelconque des revendications 4 à 7, **caractérisée en ce que** l'organe d'actionnement rotatif (32) qui effectue une rotation complète en une semaine est porté par une étoile des jours (26) à sept dents entraînée à rotation par le mouvement horloger (14) à raison d'une dent par jour.

## Claims

1. Timepiece (10) comprising a week mechanism (22) which controls a member (20) displaying the position (R) of the week in the year and which is mechanically controlled by a timepiece movement (14),
**characterized in that** the timepiece includes a device (76) for selecting the total number (N) of weeks in a year, which controls the week mechanism (22), so that the member (20) displaying the position of the week selectively performs either a cycle of fifty-two weeks or a cycle of fifty-three weeks.

2. Timepiece (90) according to the preceding claim, **characterized in that** the selection device (76) includes an additional display member (82) which displays the total number (N) of weeks selected.

3. Timepiece (10) according to any of the preceding claims, **characterized in that** the selection device (76) includes an external control means (78) which allows the total number of weeks (N) to be manually selected.

4. Timepiece (10) according to any of the preceding claims, **characterized in that** the week mechanism (22) is driven by a rotating activating member (32), which is arranged to complete one rotation in seven days and causes a week wheel (68), carrying the member (20) displaying the position (R) of the week, to pivot through one step per week, via a differential gear (52), and **in that** the week mechanism (22) includes a mechanism (75) controlling the end of year jump, arranged to cooperate with the differential gear (52) to cause the week wheel (68) to pivot through one additional step at the end of the fifty-second week, when the total number of weeks (N) selected is fifty-two.

5. Timepiece (10) according to the preceding claim, **characterized in that** the end of year jump control mechanism (75) comprises a cam (44), which completes one revolution in fifty-three weeks and is arranged to cooperate, via the control surface (45) thereof, with a roller (48) carried by a week jumper spring (46), so that that the week jumper spring (46) tips once per year towards an off-centre pin (74) carried by a wheel (72) rotatably connected to the week wheel (68), via the differential gear (52), and **in that** the selection device (76) controls the angular phase shift between the cam (44) and the pin (74), so that:
- when the total number of weeks (N) selected is fifty-two, the tipping of the week jumper spring (46) occurs at the end of the fifty-second week and pushes the pin (74) through one angular step to cause the week wheel (68) to pivot through one additional step, and
- when the total number of weeks (N) selected is fifty-three, the tipping of the week jumper spring (46) occurs at the end of the fifty-third week, without pushing the pin (74).

6. Timepiece (10) according to the preceding claim, **characterized in that** the selection device (76) includes a selection gear element (84), which is arranged to pivot between two angular positions respectively corresponding to a year of fifty-two weeks and a year of fifty-three weeks, and which meshes with a toothed portion (86) of the differential gear (52) to control the angular phase shift between the cam (44) and the pin (74).

7. Timepiece (10) according to the preceding claim taken in combination with claim 2, **characterized in that** the selection gear element (84) drives a selection pinion (90) which carries the additional display member (82).

8. Timepiece (10) according to any of claims 4 to 7, **characterized in that** the rotating activating member (32), which completes one revolution in one week is carried by a day star wheel (26) with seven teeth driven in rotation by the timepiece movement (14) at a rate of one tooth per day.

## Patentansprüche

1. Zeitmessgerät (10), das einen Wochenmechanismus (22) umfasst, der ein Organ (20) für die Anzeige der Kalenderwoche (R) steuert und der durch ein Uhrwerk (14) mechanisch gesteuert wird,
**dadurch gekennzeichnet, dass** es eine Vorrichtung (76) für die Auswahl der Gesamtzahl von Wochen (N) in einem Jahr umfasst, die den Wochenmechanismus (22) in der Weise steuert, dass das Organ (20) für die Anzeige der Kalenderwoche wahlweise entweder einen Zweiundfünfzigwochen-Zyklus oder einen Dreiundfünfzigwochen-Zyklus ausführt.

2. Zeitmessgerät (10) nach dem vorhergehenden Anspruch, **dadurch gekennzeichnet, dass** die Auswahlvorrichtung (76) ein Hilfsanzeigeorgan (82) umfasst, das die ausgewählte Gesamtzahl (N) von Wochen anzeigt.

3. Zeitmessgerät (10) nach einem der vorhergehenden Ansprüche, **dadurch gekennzeichnet, dass** die Auswahlvorrichtung (76) ein externes Steuermittel umfasst, das ermöglicht, die Gesamtzahl (N) von Wochen manuell auszuwählen.

4. Zeitmessgerät (10) nach einem der vorhergehenden Ansprüche, **dadurch gekennzeichnet, dass** der Wochenmechanismus (22) durch ein drehendes Betätigungsorgan (32) angetrieben wird, das dafür ausgelegt ist, eine vollständige Drehung in sieben Tagen auszuführen, und das die Schwenkung eines Wochenrades (68), das das Organ (20) zum Anzeigen der Kalenderwoche (R) trägt, um einen Schritt pro Woche mittels eines Differentialtriebs (52) hervorruft, und dass der Wochenmechanismus (22) einen Mechanismus (75) zum Steuern des Jahresende-Sprungs umfasst, der dafür ausgelegt ist, mit dem Differentialtrieb (52) zusammenzuwirken, um die Schwenkung des Wochenrades (68) um einen zusätzlichen Schritt am Ende der zweiundfünfzigsten Woche hervorzurufen, wenn die gewählte Gesamtzahl (N) von Wochen zweiundfünfzig ist.

5. Zeitmessgerät (10) nach dem vorhergehenden Anspruch, **dadurch gekennzeichnet, dass** der Mechanismus (75) zum Steuern des Jahresende-Sprungs einen Nocken (44) umfasst, der eine vollständige Drehung in dreiundfünfzig Wochen ausführt und der dafür ausgelegt ist, mit seiner Steueroberfläche (45) mit einer Rolle (48) zusammenzuwirken, die von einem Wochensprungelement (46) getragen wird, derart, dass das Wochensprungelement (46) einmal pro Jahr zu einem exzentrischen Stift (74) springt, der von einem Rad (72) getragen wird, das mit dem Wochenrad (68) über den Differentialtrieb (52) rotatorisch verbunden ist, und dass die Auswahlvorrichtung (76) die Winkelphasenverschiebung zwischen dem Nocken (44) und dem Stift (74) in der Weise steuert, dass:
- dann, wenn die gewählte Gesamtzahl (N) von Wochen zweiundfünfzig ist, das Kippen des Wochensprungelements (46) am Ende der zweiundfünfzigsten Woche erfolgt und der Stift (74) um einen Winkelschritt geschoben wird, um die Schwenkung des Wochenrades (68) um einen zusätzlichen Schritt hervorzurufen, und
- dann, wenn die gewählte Gesamtzahl (N) von Wochen dreiundfünfzig ist, das Kippen des Wochensprungelements (46) am Ende der dreiundfünfzigsten Wochen erfolgt, ohne dass der Stift (74) geschoben wird.

6. Zeitmessgerät (10) nach dem vorhergehenden Anspruch, **dadurch gekennzeichnet, dass** die Auswahlvorrichtung (76) ein Auswahltriebelement (84) umfasst, das dafür ausgelegt ist, zwischen zwei Winkelpositionen zu schwenken, die einem Jahr von zweiundfünfzig Wochen bzw. einem Jahr von dreiundfünfzig Wochen entsprechen und das mit einem gezahnten Abschnitt (86) des Differentialtriebs (52) kämmt, um die Winkelphasenverschiebung zwischen dem Nocken (44) und dem Stift (74) zu steuern.

7. Zeitmessgerät (10) nach dem vorhergehenden Anspruch in Kombination mit Anspruch 2, **dadurch gekennzeichnet, dass** das Auswahltriebelement (84) ein Auswahlritzel (90) antreibt, das das Hilfsanzeigeorgan (82) trägt.

8. Zeitmessgerät (10) nach einem der Ansprüche 4 bis 7, **dadurch gekennzeichnet, dass** das drehende Betätigungsorgan (32), das eine vollständige Drehung in einer Woche ausführt, von einem Tagesstern (26) mit sieben Zähnen getragen wird, der durch das Uhrwerk (14) um einen Zahn pro Tag rotatorisch angetrieben wird.
